# FASCICULE DE BREVET EUROPEEN

(11) **EP 3 868 982 B1**
(45) Date de publication et mention de la délivrance du brevet: **24.12.2025**
(21) Numéro de dépôt: 21158029.5
(22) Date de dépôt: 19.02.2021
(51) Int. Cl.: E04H 17/14

(54) **GRILLE DE CLÔTURE**
ZAUNGITTER
SCREEN FENCE

(30) Priorité: 21.02.2020 FR 2001768
(43) Date de publication de la demande: 25.08.2021
(73) Titulaire: Etablissements René Bosmy Société Normande de Clotures, 27430 Ande (FR)
(72) Inventeur: TERNOIS, Frédéric, 76770 HOUPPEVILLE (FR); CORVAISIER, Yannick, 76350 OISSEL (FR)
(74) Mandataire: Santarelli

(56) Documents cités:
- NL-C2- 1 002 257
- US-A- 4 007 919
- US-A- 5 967 498

## Description

La présente invention concerne une grille de clôture, ainsi qu'un portail comportant un encadrement sur lequel est montée la grille de clôture.

Une grille de clôture comporte classiquement au moins une lisse et plusieurs barreaux fixés à la lisse. En général, une fois la grille de clôture montée, la lisse s'étend horizontalement et les barreaux s'étendent verticalement.

Dans ce contexte, on connait des systèmes permettant de bloquer des barreaux verticaux dans une lisse horizontale. Le document US 4 610 109 divulgue par exemple une grille comportant une lisse horizontale et des barreaux verticaux traversant la lisse horizontale. Chaque barreau vertical comprend un trou traversant s'étendant dans une portion destinée à être logée dans la lisse horizontale. La grille comporte en outre une tige ou un câble traversant les barreaux par les trous traversants et fixée de part et d'autre de la lisse à des barreaux d'extrémité.

La solution proposée par ce document n'est pas complètement satisfaisante, en particulier pour les grilles de grande longueur. Bien que les barreaux verticaux soient fixés dans la lisse horizontale grâce à la tige ou le câble, ceux-ci peuvent bouger légèrement, voire même se déformer dans le plan vertical au fil du temps. Le document NL1002257C divulgue une grille de clôture qui comprend les caractéristiques du préambule de la revendication 1.

La présente invention a pour but de résoudre au moins l'un des inconvénients précités en proposant une grille dont l'immobilisation des barreaux par rapport à la lisse est améliorée.

L'invention concerne une grille de clôture comportant au moins une lisse et des barreaux montés dans ladite au moins une lisse, chaque barreau comprenant un trou traversant s'étendant dans une portion de montage du barreau logée dans ladite au moins lisse.

Selon l'invention, la grille comporte en outre deux tiges et un accessoire d'assemblage, chaque tige traversant un sous-ensemble desdits barreaux par les trous traversants et étant fixée au niveau d'une première extrémité audit accessoire d'assemblage.

Ainsi, chaque tige est fixée à une de ses extrémités à un même accessoire d'assemblage entre chaque sous-ensemble de barreaux. L'accessoire d'assemblage s'étend ainsi dans la lisse.

La solution proposée permet ainsi de bloquer simplement le mouvement des barreaux dans la lisse. Dans un tel montage, l'accessoire d'assemblage se retrouve avantageusement entre deux barreaux, ce qui améliore d'autant plus l'immobilisation des barreaux.

Grâce à l'accessoire d'assemblage, il est en outre possible de constituer des grilles de grande longueur tout en évitant le mouvement et la déformation des barreaux.

De plus, l'utilisation de deux tiges facilite le montage de la grille. En effet, chaque tige traversant un sous-ensemble de barreaux et non tous les barreaux, il est plus simple d'introduire la tige dans les trous traversants des barreaux au moment du montage. A cet égard, chaque tige peut être dimensionnée ou découpée au moment du montage de telle sorte à présenter la longueur adéquate pour être introduite sans difficulté dans un sous-ensemble de barreaux.

Par ailleurs, la grille ainsi constituée est modulable. Lors du montage, les barreaux sont logés successivement en partie dans la lisse et chaque sous-ensemble de barreau est immobilisé au moyen de la tige. Il est ainsi possible de modifier facilement l'aspect esthétique de la grille selon l'envie, par exemple en mettant des barreaux de couleurs différentes.

Enfin, la modularité du montage est également donnée par la possibilité de raccourcir la longueur de la grille facilement au moment du montage. En particulier, les tiges et la lisse peuvent être découpées à la longueur souhaitée.

Selon une caractéristique, l'accessoire d'assemblage s'étend dans la longueur de ladite au moins une lisse, l'accessoire d'assemblage présentant une longueur sensiblement égale à la longueur de l'espace entre deux barreaux.

L'accessoire d'assemblage ainsi dimensionné peut être coincé entre deux barreaux de sorte à bloquer son mouvement et notamment sa translation à l'intérieur de la lisse.

Selon une caractéristique, ladite au moins une lisse est un profilé creux définissant une cavité dans laquelle est logée la portion de montage des barreaux, la cavité étant remplie par une mousse d'isolation s'étendant entre les barreaux.

La mousse d'isolation ainsi disposée permet de bloquer davantage le mouvement des barreaux. En effet, elle remplit le vide ou jeu dans la lisse et dans lequel le barreau pourrait bouger.

Outre l'avantage de tenue structurelle, cela permet d'éviter les vibrations sonores dues aux mouvements des barreaux dans la lisse sous l'effet du vent par exemple.

Enfin, la mousse d'isolation permet d'assurer l'étanchéité de la grille et ainsi la protéger la grille de l'infiltration de la pluie par exemple.

Selon une caractéristique, la grille comporte deux barreaux d'extrémité entre lesquels s'étendent les autres barreaux, chaque tige étant fixée au niveau d'une deuxième extrémité à une pièce de fixation venant en contact contre un des deux barreaux d'extrémité.

Le maintien des barreaux immobiles est ainsi également assuré de part et d'autre de la lisse.

Selon une caractéristique, chaque pièce de fixation comprend une ouverture configurée pour permettre l'introduction d'une mousse d'isolation dans ladite au moins une lisse.

L'ouverture permet ainsi l'introduction de la mousse d'isolation une fois le montage des barreaux dans la lisse terminé. La mousse d'isolation peut être une mousse expansive.

Selon une caractéristique, une extrémité desdits barreaux est logée dans ladite au moins une lisse.

Autrement dit, les barreaux ne traversent pas la lisse. Cela évite les risques de blessures et d'accident, notamment lorsque la grille de clôture est utilisée pour délimiter une aire de jeux pour enfants.

Selon une caractéristique, la grille comporte deux lisses, les barreaux étant montés à chaque extrémité dans les deux lisses.

Selon une caractéristique, la grille comporte quatre tiges et deux accessoires d'assemblage, chaque barreau comprenant deux trous traversants s'étendant chacun dans une portion de montage logée dans une desdites deux lisses, chaque tige traversant un ensemble de barreaux par les trous traversant et étant fixée au niveau d'une première extrémité à un desdits deux accessoires d'assemblage.

Selon une caractéristique, la tige est fixée par vissage dans un trou taraudé de l'accessoire d'assemblage.

Cela facilite la fixation de la tige à l'accessoire d'assemblage et à la pièce de fixation. Les barreaux sont maintenus fixes dans chacune des deux lisses.

Selon une caractéristique, chaque tige est une tige filetée sur toute la longueur.

La tige peut ainsi être raccourcie à tout endroit sans se soucier de la nécessité lors du découpage, de garder une zone comprenant un filetage.

L'invention concerne également un portail comportant un encadrement sur lequel est montée une grille de clôture présentant les caractéristiques précédentes.

D'autres particularités et avantages de l'invention apparaîtront encore dans la description ci-après en référence aux dessins annexés, donnés à titre d'exemples non limitatifs :
- la figure 1 est une vue de face d'une grille de clôture selon un mode de réalisation de l'invention ;
- la figure 2 est une vue de détail d'un accessoire d'assemblage de la grille de clôture ;
- la figure 3 est une vue de détail d'une pièce de fixation de la grille de clôture ;
- la figure 4 est une vue de face d'un portail selon un mode de réalisation de l'invention ;
- la figure 5 est une vue en perspective de la grille montée à un encadrement du portail de la figure 4 ;
- la figure 6 est une vue de détail d'un système d'assemblage entre l'encadrement d'un portail et la grille ;
- la figure 7 illustre le système d'assemblage de la figure 6 selon une section transversale ; et
- la figure 8 est une vue en perspective d'une grille selon un autre type de réalisation montée à l'encadrement d'un portail.

La figure 1 représente une grille 1 de clôture selon un mode de réalisation conforme à l'invention. La grille 1 comporte au moins une lisse 2 et des barreaux 3 montés dans ladite au moins une lisse 2. Dans l'exemple illustré, la grille 1 comporte deux lisses 2 ; une lisse supérieure et une lisse inférieure.

Les barreaux 3 s'étendent ici sensiblement perpendiculairement aux lisses 2. Comme visible sur la figure, chaque lisse 2 est généralement adaptée à s'étendre horizontalement une fois la grille 1 montée et les barreaux 3 à s'étendre verticalement.

Dans la suite du document, on entend par longueur la dimension selon une direction parallèle à la direction horizontale ou encore à la direction d'extension de la lisse.

Les lisses 2, et de même pour les barreaux 3, étant ici tous similaires, la description est faite pour chaque élément individuellement, à savoir pour une lisse 2 et un barreau 3.

La lisse 2, comme visible sur les figures 2 et 3, est ici un profilé creux ayant des faces et une cavité 21 délimitée par lesdites faces. La lisse 2 a ici une section transversale rectangulaire et par conséquent la cavité 21 est également rectangulaire.

La lisse 2 comprend des orifices 22 débouchant sur une face de montage 23. Chaque orifice 22 présente une section sensiblement égale et similaire à la section transversale des barreaux 3. Chaque orifice 22 permet ainsi l'introduction d'un barreau 3 dans la lisse 2. Les orifices 22 de la lisse 2 sont dans cet exemple non traversants, de sorte que le barreau 3 ne traverse pas la lisse 2.

Le barreau 3 est ici tubulaire.

Une portion de montage 30 du barreau 3 est logée dans chaque lisse 2. En particulier, une portion de montage 30 du barreau 3 est logée dans la cavité 21 de chaque lisse 2.

Le barreau 3 comprend deux extrémités 31.

Chaque extrémité 31 du barreau 3 est ici logée dans l'une des deux lisses 2. En d'autres termes, la portion de montage 30 du barreau 3 logée dans chaque lisse 2 comprend l'extrémité 31 du barreau 3.

Dans un autre mode de réalisation, le barreau 3 peut traverser la ou les lisses 2, et le barreau 3 peut être fixé dans la lisse 2 à un niveau autre que ses extrémités 31.

Le barreau 3 comprend au moins un trou traversant 32, bien visible aux figures 2 et 3. Le trou traversant 32 présente ici une section sensiblement circulaire. Le trou traversant 32 s'étend dans la portion de montage 30 du barreau logée dans la lisse 2.

Dans cet exemple, le barreau 3 comprend deux trous traversants 32. Un trou traversant 32 s'étend dans chaque portion de montage 30 du barreau 32. Un trou traversant 32 s'étend ainsi dans chaque lisse 2.

La grille 1 comporte en outre au moins deux tiges 4 et au moins un accessoire d'assemblage 5. La grille 1 comporte également au moins deux pièces de fixation 6.

Dans l'exemple illustré, et comme visible sur la figure 1, la grille 1 comporte quatre tiges 4. Chaque tige 4 traverse un sous-ensemble de barreaux par les trous traversants 32. Deux tiges 4 traversent les barreaux 3 dans la lisse supérieure et deux tiges 4 traversent les barreaux 3 dans la lisse inférieure. Chaque tige 4 est ainsi logée dans l'une des deux lisses 2.

Les éléments et leur montage étant tous similaires, la description est faite ci-dessous dans un premier temps pour une tige 4 fixée d'une part à un accessoire d'assemblage 5 et d'autre part à une pièce de fixation 6.

La tige 4 comprend une première extrémité 41 et une deuxième extrémité 42. La première extrémité 41 de la tige 4 est fixée à l'accessoire d'assemblage 5. La deuxième extrémité 42 de la tige 4 est fixée à la pièce de fixation 6.

La tige 4 est ainsi configurée pour maintenir les barreaux 3 du sous-ensemble de barreaux qu'elle traverse, immobiles dans la lisse 2.

On entend par tige un élément mince et allongé pouvant être introduit dans les trous traversants 32 des barreaux 3.

La tige 4 est de préférence une tige filetée sur toute la longueur.

Bien entendu, la tige 4 peut être filetée uniquement sur une partie. En particulier, la tige 4 peut être filetée uniquement au niveau d'une extrémité destinée à être vissée.

L'accessoire d'assemblage 5 s'étend dans la longueur de la lisse 2.

L'accessoire d'assemblage 5 comprend ici deux parois transversales 51 et deux parois longitudinales 52 s'étendant perpendiculairement aux parois transversales 51.

L'accessoire d'assemblage 5 présente avantageusement la même section transversale que la section transversale de la lisse 2. Ainsi, l'accessoire d'assemblage 5 présente ici une section transversale rectangulaire. Autrement dit, les parois transversales 51 présentent une forme rectangulaire.

Les parois de transversales 51 présentent des dimensions légèrement inférieures aux dimensions de la cavité 21 de la lisse 2. Ou de manière plus générale, l'accessoire d'assemblage 5 présente une section transversale rectangulaire légèrement inférieure à la section transversale de la lisse 2. De cette manière, la rotation de l'accessoire d'assemblage 5 dans la lisse 2 est bloquée.

L'accessoire d'assemblage 5 comprend de part et d'autre deux trous taraudés 53. Les trous taraudés 53 sont formés au niveau des parois configurées pour recevoir les tiges 4. Dans l'exemple de réalisation décrit, chaque paroi transversale 51 comprend un trou taraudé 53.

L'accessoire d'assemblage 5 est ainsi configuré pour permettre la fixation de deux premières extrémités 41 respectives de deux tiges 4 par vissage dans les trous taraudés 53 des parois transversales 51.

Avantageusement, l'accessoire d'assemblage 5 présente une longueur sensiblement égale à la longueur de l'espace entre deux barreaux 3. De cette manière, l'accessoire d'assemblage 5 est bloqué en translation une fois la grille montée, comme expliqué plus loin.

L'accessoire d'assemblage 5 forme ainsi dans cet exemple de réalisation une entretoise entre deux barreaux 3.

La pièce de fixation 6, bien visible à la figure 3, est disposée contre un barreau d'extrémité de la grille 1. On entend par barreaux d'extrémités les deux barreaux 3 de la grille 1 entre lesquels s'étendent les autres barreaux.

La pièce de fixation 6 comprend un trou 61 configuré pour recevoir la tige 4. La deuxième extrémité 42 de la tige 4 est fixée à la pièce de fixation 6 par exemple au moyen d'un écrou 62.

La pièce de fixation 6 peut être une pièce rectangulaire, par exemple une cale.

La pièce de fixation 6 comprend une ouverture 63. L'ouverture 63 de la pièce de fixation 6 est configurée pour permettre l'introduction ou l'injection d'une mousse d'isolation (non représentée) dans la lisse 2.

La mousse d'isolation est de préférence une mousse expansive.

La mousse d'isolation permet de bloquer le mouvement des barreaux dans la lisse 2. Cela évite la vibration des barreaux 3 pouvant générer une nuisance sonore.

La mousse d'isolation permet également d'assurer l'étanchéité de la grille 1.

La mousse d'isolation est par exemple de la mousse polyuréthane.

Avantageusement, la pièce de fixation 6 s'étend à l'intérieur de la lisse 2. L'immobilisation des barreaux 3 dans la lisse 2 au moyen de la tige 4 est ainsi effectuée tout en maintenant les moyens de fixation, ici les pièces de fixation et l'accessoire d'assemblage, masqués à l'intérieur de la lisse.

Lors du montage de la grille 1, un accessoire d'assemblage 5 est préalablement disposé dans chaque lisse 2.

Chaque barreau 3 d'un premier sous-ensemble de barreaux 3 est introduit par une extrémité 31 dans l'une des deux lisses 2. Dans l'exemple illustré, chaque sous-ensemble de barreaux comporte dix barreaux 3.

Une fois les barreaux 3 du premier sous-ensemble de barreaux introduits dans l'une des deux lisses 2, une première tige 4 est introduite dans la lisse 2. La première tige 4 traverse les barreaux 3 par les trous traversants 32 puis le trou taraudé 53 de l'accessoire d'assemblage 5.

La première tige 4 est ensuite vissée au niveau de la première extrémité 41 dans le trou taraudé 53 de l'accessoire d'assemblage 5.

Enfin, la première tige 4 est fixée au niveau de la deuxième extrémité 42 à la pièce de fixation 6 venant en contact contre un barreau d'extrémité.

Les mêmes étapes de montage sont répétées pour l'autre sous-ensemble de barreaux ou deuxième sous-ensemble de barreaux dans la même lisse 2.

Une fois le montage des barreaux dans la lisse 2 terminé, l'accessoire d'assemblage 5 se trouve fixé de part et d'autre aux deux tiges 4.

Dans l'exemple illustré, la longueur de l'accessoire d'assemblage 5 étant sensiblement égale à la longueur de l'espace entre deux barreaux 3, l'accessoire d'assemblage 5 se trouve ainsi coincé entre deux barreaux 3. En particulier, l'accessoire d'assemblage 5 se trouve coincé entre le dixième et le onzième barreau. L'accessoire d'assemblage 5 est ainsi bloqué en translation.

Par ailleurs, chaque tige 4 est fixée à une pièce de fixation 6. Les barreaux 3 sont ainsi maintenus parfaitement immobiles.

Une fois le montage des tiges dans la lisse 2 réalisé, c'est-à-dire que la tige 4 est fixée à ses deux extrémités 41, 42, la mousse d'isolation peut être injectée au travers l'ouverture 63 de chaque pièce de fixation 6. La mousse d'isolation étant expansive, elle s'étend alors entre les barreaux 3.

Le montage des barreaux 3 et des tiges 4 dans la deuxième lisse 2 est similaire et n'est donc pas décrit.

La figure 4 représente un portail 7 comportant deux encadrements 8 auxquels sont montées deux grilles 1 telles que la grille décrite précédemment. Les grilles représentées à cette figure sont de plus petite longueur que celle des figures 1 à 3, mais présentent une structure similaire à celle-ci.

Chaque encadrement 8 du portail 7 comporte deux montants 81 et deux poutres 82 s'étendent perpendiculairement aux montants 81. En général, lorsque le portail 7 est monté, les poutres 82 sont horizontales et les montants 81 sont verticaux.

Le portail 7 comporte également deux poteaux 9 s'étendant parallèlement l'un à l'autre et de part et d'autre des deux encadrements. Les poteaux 9 sont parallèles aux montants 81, ici verticaux. Chaque encadrement 8 est par exemple monté pivotant par rapport à l'un des poteaux 9.

La structure et le montage du portail 7 sont classiques et n'ont pas besoin d'être décrits plus en détails.

La figure 5 représente, avec certains éléments mis en transparence, la grille 1 montée à un encadrement 8 du portail 7. En particulièrement, la lisse supérieure de la grille est ôtée.

Chaque lisse 2 est montée sur une face longitudinale à une poutre 82, et sur ses extrémités aux deux montants 81 de l'encadrement 8.

Chaque grille 1 est ici montée en ayant tourné chaque lisse 2 d'un quart de tour par rapport au montage de la grille 1 dans l'exemple illustré aux figures 1 à 3.

Un système d'assemblage 10 de la lisse 2 aux poutres 82 de la grille 1 est représenté aux figures 6 et 7.

Le système d'assemblage 10 comporte un premier élément d'assemblage 101 et un deuxième élément d'assemblage 102 configurés pour coopérer ensemble. Le premier élément d'assemblage 101 peut être monté ou formé dans chaque lisse 2. Le deuxième élément d'assemblage 102 est monté ou formé dans chaque poutre 82.

Dans l'exemple illustré, chaque lisse 2 comprend au moins un insert s'étendant en saillie de la face longitudinale. L'insert forme le premier élément d'assemblage 101. L'insert est par exemple un insert fileté.

Chaque poutre 82 du portail 7 comprend également au moins une perforation 83 traversante et débouchant sur une face de montage configurée pour être fixée à la face longitudinale de l'une des deux lisses.

Une cale 84 est disposée contre une face interne de la poutre 82. Autrement dit, la cale 84 s'étend à l'intérieur du profilé de la poutre 82. La cale 84 présente une forme sensiblement rectangulaire et comprend un trou. Le trou présente sensiblement les mêmes dimensions que la perforation 83. La cale 84 est ainsi configurée pour entourer la perforation 83 et forme un rebord interne autour de la perforation 83.

La perforation 83 de chaque poutre 82 est formée de sorte à être en vis-à-vis de l'insert de chaque lisse.

Afin de fixer chaque poutre 82 à l'une des lisses, une vis 102 est introduite puis vissée dans l'insert de la lisse. La vis forme ici le deuxième élément d'assemblage 102

Le système de fixation comporte en outre un élément de masquage 103. L'élément de masquage 103 est configuré pour masquer la fixation ou l'assemblage entre la poutre 82 et la lisse 2, et notamment entre le premier élément d'assemblage 101 et le deuxième élément d'assemblage 102.

L'élément d'assemblage 103 est ici un bouchon. Le bouchon est introduit dans la perforation 83 de chaque poutre 82. Le bouchon permet ainsi d'empêcher l'accès à la vis.

La cale 84 formant un rebord interne autour de la perforation 83 permet de bloquer le bouchon 103 dans la poutre 82.

Avantageusement, le bouchon est affleurant, c'est-à-dire qu'il est enfoncé dans la perforation 83 et n'est pas en saillie de la poutre 82. Le bouchon ne peut ainsi plus être retiré sans être détruit.

Plusieurs systèmes d'assemblage peuvent être utilisés pour fixer chaque lisse à l'encadrement du portail. En particulier, deux systèmes de fixation peuvent être utilisés pour assembler chaque lisse à chaque poutre, permettant ainsi un montage solide de la grille à l'encadrement.

Le système de fixation tel que constitué permet d'obtenir un montage sans fixation ni orifice visible. Cela améliore l'aspect esthétique du portail et de la grille.

Le montage d'une grille sur un portail au moyen du système de fixation décrit s'applique pour une grille telle que décrite en relation avec les figures 1 à 3 mais également pour une grille de structure différente comme illustré sur la figure 8.

La figure 8 représente une grille 11 de clôture comportant deux lisses 12 et des barreaux 13 montés dans les deux lisses 12. Chaque barreau 13 comprend deux trous traversants 132. Chaque trou traversant 132 s'étendant dans une portion de montage 120 du barreau 12 logée dans l'une des deux lisses 12.

La grille 11 comporte deux tiges 14. Chaque tige 14 traverse l'ensemble des barreaux 13 par les trous traversants 133. Une tige 14 s'étend ainsi dans chaque lisse 12. Chaque tige 14 est fixée au niveau de ses extrémités 141 à des pièces de fixation 15 venant en contact avec les barreaux d'extrémité.

On notera que les lisses 12, les barreaux 13 et la pièce de fixation 15 sont identiques à ceux décrits précédemment en référence aux figures 1 à 3.

La grille 11 est montée à un encadrement 8. La lisse supérieure a été ôtée de la figure pour illustrer l'intérieur de la lisse 2.

Bien entendu, la présente invention n'est pas limitée aux modes de réalisation décrits et illustrés.

L'accessoire d'assemblage peut présenter une forme et des dimensions différentes. L'accessoire d'assemblage peut par exemple comprendre deux parois transversales et une paroi longitudinale, présentant ainsi une forme en U ou en C.

La longueur de l'accessoire d'assemblage peut être plus petite que la longueur de l'espace entre deux barreaux.

La présente invention propose ainsi une grille de clôture dont l'immobilisation des barreaux par rapport à la lisse est améliorée, et dont la structure est modulable.

## Revendications

1. Grille de clôture comportant au moins une lisse (2) et des barreaux (3) montés dans ladite au moins une lisse (2), chaque barreau (3) comprenant un trou traversant (32) s'étendant dans une portion de montage (30) du barreau (3) logée dans ladite au moins lisse (2), ladite grille (1) étant **caractérisée en ce qu'**elle comporte en outre deux tiges (4) et un accessoire d'assemblage (5), chaque tige (4) traversant un sous-ensemble desdits barreaux par les trous traversants (32) et étant fixée au niveau d'une première extrémité (41) audit accessoire d'assemblage (5).

2. Grille de clôture selon la revendication 1, dans laquelle l'accessoire d'assemblage (5) s'étend dans la longueur de ladite au moins une lisse (2), l'accessoire d'assemblage (5) présentant une longueur sensiblement égale à la longueur de l'espace entre deux barreaux.

3. Grille de clôture selon l'une des revendications 1 ou 2, dans laquelle ladite au moins une lisse (2) est un profilé creux définissant une cavité (21) dans laquelle est logée ladite portion de montage (30) desdits barreaux, ladite cavité (21) étant remplie par une mousse d'isolation s'étendant entre les barreaux (3).

4. Grille de clôture selon l'une des revendications 1 à 3, comportant deux barreaux d'extrémité entre lesquels s'étendent les autres barreaux (3), chaque tige (4) étant fixée au niveau d'une deuxième extrémité (42) à une pièce de fixation (6) venant en contact contre un desdits deux barreaux d'extrémité.

5. Grille de clôture selon la revendication 4, dans laquelle chaque pièce de fixation (6) comprend une ouverture (63) configurée pour permettre l'introduction d'une mousse d'isolation dans ladite au moins une lisse (2).

6. Grille de clôture selon l'une des revendications 1 à 5, dans laquelle une extrémité (31) desdits barreaux est logée dans ladite au moins une lisse.

7. Grille de clôture selon l'une des revendications 1 à 6, dans laquelle ladite grille (1) comportant deux lisses (2), les barreaux (3) étant montés à chaque extrémité (31) dans les deux lisses (2).

8. Grille de clôture selon la revendication 7, comportant quatre tiges (4) et deux accessoires d'assemblage (5), chaque barreau (3) comprenant deux trous traversants (32) s'étendant chacun dans une portion de montage (30) logée dans une desdites deux lisses (2), chaque tige (4) traversant un ensemble de barreaux par les trous traversant (32) et étant fixée au niveau d'une première extrémité (41) à un desdits deux accessoires d'assemblage (5).

9. Grille de clôture selon l'une des revendications 1 à 8, dans laquelle chaque tige (4) est une tige filetée sur toute la longueur, la tige (4) étant fixée par vissage dans un trou taraudé (53) dudit accessoire d'assemblage (5).

10. Portail comportant un encadrement sur lequel est montée une grille (1) de clôture selon l'une des revendications 1 à 9.

## Patentansprüche

1. Zaungitter, das mindestens eine Leiste (2) und Sprossen (3) aufweist, die in der mindestens einen Leiste (2) montiert sind, wobei jede Sprosse (3) ein Durchgangsloch (32) umfasst, das sich in einem Montageabschnitt (30) der Sprosse (3) erstreckt, der in der mindestens einen Leiste (2) untergebracht ist, wobei das Gitter (1) **dadurch gekennzeichnet ist, dass** es ferner zwei Stäbe (4) und ein Montagezubehörteil (5) aufweist, wobei jeder Stab (4) eine Untergruppe der Sprossen durch die Durchgangslöcher (32) hindurchführt und an einem ersten Ende (41) dieses Montagezubehörteils (5) befestigt ist.

2. Zaungitter nach Anspruch 1, wobei sich das Montagezubehörteil (5) in der Länge der mindestens einen Leiste (2) erstreckt, wobei das Montagezubehörteil (5) eine Länge besitzt, die im Wesentlichen der Länge des Abstands zwischen zwei Sprossen entspricht.

3. Zaungitter nach einem der Ansprüche 1 oder 2, wobei die mindestens eine Leiste (2) ein Hohlprofil ist, das einen Hohlraum (21) definiert, in dem der Montageabschnitt (30) der Sprossen untergebracht ist, wobei der Hohlraum (21) mit einem Isolierschaum gefüllt ist, der sich zwischen den Sprossen (3) erstreckt.

4. Zaungitter nach einem der Ansprüche 1 bis 3, das zwei Endsprossen aufweist, zwischen denen sich die anderen Sprossen (3) erstrecken, wobei jeder Stab (4) an einem zweiten Ende (42) an einem Befestigungsteil (6) befestigt ist, das mit einem der beiden Endsprossen in Berührung kommt.

5. Zaungitter nach Anspruch 4, wobei jedes Befestigungsteil (6) eine Öffnung (63) umfasst, die so eingerichtet ist, dass sie das Einführen eines Isolierschaums in die mindestens eine Leiste (2) ermöglicht.

6. Zaungitter nach einem der Ansprüche 1 bis 5, wobei ein Ende (31) der Sprossen in der mindestens einen Leiste untergebracht ist.

7. Zaungitter nach einem der Ansprüche 1 bis 6, wobei das Gitter (1) zwei Sprossen (2) aufweist, wobei die Sprossen (3) an jedem Ende (31) in den beiden Sprossen (2) montiert sind.

8. Zaungitter nach Anspruch 7, das vier Stäbe (4) und zwei Montagezubehörteile (5) aufweist, wobei jede Sprosse (3) zwei Durchgangslöcher (32) umfasst, die sich jeweils in einem Montageabschnitt (30) erstrecken, der in einer der beiden Leisten (2) untergebracht ist, wobei jeder Stab (4) eine Sprossenbaugruppe durch die Durchgangslöcher (32) durchquert und an einem ersten Ende (41) an einem der beiden Montagezubehörteile (5) befestigt ist.

9. Zaungitter nach einem der Ansprüche 1 bis 8, wobei jeder Stab (4) ein Gewindestab über die gesamte Länge ist, wobei der Stab (4) durch Einschrauben in ein Gewindeloch (53) des Montagezubehörteils (5) befestigt ist.

10. Tor, das einen Rahmen aufweist, an dem ein Zaungitter (1) nach einem der Ansprüche 1 bis 9 montiert ist.

## Claims

1. Fence gate comprising at least one rail (2) and bars (3) mounted in said at least one rail (2), each bar (3) comprising a through hole (32) extending into a mounting portion (30) of the bar (3) housed in said at least rail (2), said gate (1) being **characterized in that** it further comprises two rods (4) and an assembly accessory (5), each rod (4) passing through a subset of said bars through the through holes (32) and being attached at a first end (41) of said assembly accessory (5).

2. Fence gate according to claim 1, wherein the assembly accessory (5) extends in the length of said at least one rail (2), the assembly accessory (5) having a length substantially equal to the length of the space between two bars.

3. Fence gate according to one of claims 1 or 2, wherein said at least one rail (2) is a hollow profile defining a cavity (21) in which said mounting portion (30) of said bars is housed, said cavity (21) being filled with an insulation foam extending between the bars (3).

4. Fence grille according to one of claims 1 to 3, comprising two end bars between which the other bars (3) extend, each rod (4) being fastened at a second end (42) to a fastening part (6) coming into contact with one of said two end bars.

5. Fence gate according to claim 4, wherein each fastening part (6) comprises an opening (63) configured to allow the introduction of an insulation foam into said at least one rail (2).

6. Fence grille according to one of claims 1 to 5, wherein an end (31) of said bars is housed in said at least one rail.

7. Fence gate according to one of claims 1 to 6, wherein said gate (1) comprises two rails (2), the bars (3) being mounted at each end (31) in the two rails (2).

8. Fence gate according to claim 7, comprising four rods (4) and two assembly accessories (5), each bar (3) comprising two through holes (32) each extending into a mounting portion (30) housed in one of said two rails (2), each rod (4) passing through a set of bars through the through holes (32) and being attached at a first end (41) to one of said two assembly accessories (5).

9. Fence gate according to any one of claims 1 to 8, wherein each rod (4) is a rod threaded over the entire length, the rod (4) being attached by screwing into a tapped hole (53) of said assembly accessory (5).

10. Gateway comprising a frame on which a fence gate (1) according to one of claims 1 to 9 is mounted.
